# EUROPÄISCHE PATENTSCHRIFT

(11) **EP 1 523 439 B1**
(45) Veröffentlichungstag und Bekanntmachung des Hinweises auf die Patenterteilung: **19.10.2005**
(21) Anmeldenummer: 02806016.8
(22) Anmeldetag: 21.12.2002
(51) Int. Cl.: B63C 11/22

(54) **DRUCKLUFTVERSORGUNGSSYSTEM FUER EIN PRESSLUFTATEMGERAET**
COMPRESSED AIR SUPPLY SYSTEM FOR A COMPRESSED AIR RESPIRATORY DEVICE
SYSTEME D'ALIMENTATION EN AIR COMPRIME CONNU POUR UN RESPIRATEUR A AIR COMPRIME

(30) Priorität: 11.01.2002 DE 10201250
(43) Veröffentlichungstag der Anmeldung: 20.04.2005
(73) Patentinhaber: MSA Auer GmbH, 12059 Berlin (DE)
(72) Erfinder: KLING, Peter, 12101 Berlin (DE)
(74) Vertreter: Wablat, Wolfgang
(86) Internationale Anmeldenummer: PCT/DE2002/004688
(87) Internationale Veröffentlichungsnummer: WO 2003/058099

(56) Entgegenhaltungen:
- FR-A- 1 152 107
- FR-A- 2 733 960

## Beschreibung

Die Erfindung betrifft ein Druckluftversorgungssystem für ein Preßluftatemgerät mit einem an eine Preßluftflasche angeschlossenen Druckminderer und an dessen Hoch- und Mitteldruckausgänge angeschlossene Druckleitungen. Ein solches System ist im Dokument FR 2 733 960 bescrieben.

Bei den bekannten Preßluftatemgeräten ist an einer Trageplatte durch einen Spanngurt und durch die Verbindung mit einem Druckminderer eine Preßluftflasche befestigt. Der Druckminderer verfügt über mehrere Ausgänge, von denen Druckluftleitungen für Luft mit einem dem Flaschendruck entsprechenden hohen Druck zu einem Manometer bzw. einem entspannten Mitteldruck zu einem mit einer Atemschutzmaske verbundenen Lungenautomaten ausgehen. Von der Hochdruckleitung bzw. der Mitteldruckleitung abzweigende Druckschläuche dienen als Hochdruckschnellfüllanschluß bzw. als Mitteldruckzweitanschluß. An eine weitere mit dem Druckminderer verbundene Druckleitung ist eine akustische Warneinrichtung angeschlossen. Die einzelnen Druckleitungen sind fest mit dem Druckminderer und den am freien Ende angeschlossenen Geräten verbunden.

Diese Art der Druckluftversorgung ist insofern nachteilig, als die Vielzahl von Druckleitungen beim Anlegen des Preßluftatmers und während des Einsatzes der Rettungskräfte hinderlich ist. Es besteht die Gefahr des Hängenbleibens und die Schläuche können durcheinander geraten oder in sich verdreht werden, so daß die Beweglichkeit des Geräteträgers eingeschränkt wird. Bei der Beschädigung einer Hochdruckleitung geht bis zum Schließen des Preßluftflaschenventils viel Luft verloren. Die Handhabung eines Preßluftatemgerätes mit einem solchen Druckluftversorgungssystem bereitet darüber hinaus insoweit Schwierigkeiten, als die Anschlüsse für Manometer, Lungenautomat, Signalpfeife usw. nicht an ein und derselben Stelle im Frontbereich des Geräteträgers liegen.

Der Erfindung liegt daher die Aufgabe zugrunde, das Druckluftversorgungssystem eines Preßluftatemgerätes so auszubilden, daß der Benutzungskomfort beim Anlegen und Tragen und Handhaben des Gerätes verbessert wird.

Erfindungsgemäß wird die Aufgabe mit einem Druckluftversorgungssystem gemäß den Merkmalen des Patentanspruches 1 gelöst.

Der Grundgedanke der Erfindung liegt in der Anordnung einer einstückigen kombinierten Hoch- und Mitteldruckleitung, die an dem jeweiligen Ende axial drehbar in den Druckminderer und in einen im Frontbereich des Geräteträgers angeordneten Verteilerblock mit mehreren Ausgängen für die unter Hoch- und Mitteldruck zugeführte Luft eingebunden ist. An dem Verteilerblock vorgesehene Hoch- oder Mitteldruckausgänge können mit einem Lungenautomaten, einem Manometer und einer akustischen Warneinrichtung verbunden werden oder als zweiter Mitteldruckanschluß bzw. als Hochdruckschnellfüllanschluß benutzt werden.

Bei einem derartigen Druckluftversorgungs- und -verteilungssystem liegen alle Druckluftausgänge und damit auch die an diese angeschlossenen Meßgeräte, Warngeräte und dgl. an ein und derselben Stelle im Sicht- und Handhabungsbereich des Geräteträgers. Der Handhabung des Gerätes wird somit wesentlich vereinfacht. Zudem ist nur noch eine einzige kombinierte Hoch- und Mitteldruckleitung mit dem Druckminderer verbunden. Dadurch wird die Benutzung des Preßluftatmers weiter erleichtert. Es gibt kein Leitungswirrwarr mehr und selbst die einzige verbleibende Druckluftleitung, die auf einfache Weise entlang eines Rückengurts geführt werden kann, ist nicht in sich verdrehbar, da sie über eine Drehanschlußkupplung axial drehbar im Verteilerblock und im Druckminderer gelagert ist. Da der an den Verteilerblock angeschlossenen akustischen Warneinrichtung sowohl Hochdruckluft als auch Mitteldruckluft zur Verfügung steht, kann diese in vorteilhafter Weise zwar mit Hochdruckluft gesteuert, aber mit Mitteldruckluft betrieben werden, so daß die Erzeugung eines langanhaltenden akustischen Warnsignals mit ausreichender Klangstärke möglich ist.

Gemäß einem weiteren Merkmal der Erfindung ist die kombinierte Hoch-/Mitteldruckleitung als Koaxialleitung ausgebildet,und zwar in der Form, daß im Inneren eines Mitteldruckschlauches aus flexiblem Material eine zum Beispiel schraubenförmig gewundene und ebenfalls flexible Hochdruckleitung angeordnet ist. Bei einem Bruch der Hochdruckleitung gelangt die rasch ausströmende Druckluft nicht unmittelbar ins Freie, sondern in die mit einem Überdruckventil abgesicherte Mitteldruckleitung und kann daher durch den Geräteträger noch veratmet werden.

In weiterer Ausbildung der Erfindung umfaßt die Drehanschlußkupplung, über die die kombinierte Hoch-/Mitteldruckleitung an einem Ende in den Verteilerblock und am anderen Ende in den Druckminderer axial drehbar eingebunden ist, eine Mitteldruck- Schlauchanschlußtülle und eine gasdicht mit dieser verbundene Hochdruckan-schlußtülle, die drehbar in dem Verteilerblock bzw. dem Verteilergehäuse des Druckminderers gelagert sind und jeweils mit einem Mitteldruckkanal bzw. Hochdruckkanal im Verteilerblock/Verteilergehäuse in Verbindung stehen. In jeder Drehstellung der Hoch-/Mitteldruckleitung bzw. der Drehanschlußkupplung kann entspannte Druckluft in den Mitteldruckschlauch und Hochdruckluft in die Hochdruckleitung einströmen bzw. aus diesen in den Verteilerblock ausströmen.

Der Druck in der Hochdruckleitung liegt zwischen 200 und 300 bar, während der Druck in der Mitteldruckleitung etwa 4 bis 10 bar beträgt.

Aus der nachfolgend beschriebenen konkreten Ausführungsform eines Druckversorgungs- und -verteilungssystems für einen Preßluftatmer sowie den Unteransprüchen ergeben sich weitere Merkmale und vorteilhafte Weiterbildungen der Erfindung.

Ein Ausführungsbeispiel der Erfindung wird anhand der Zeichnung näher erläutert. Es zeigen:
- Fig. 1: ein Tragegestell eines Preßluftatemgerätes mit den erforderlichen Druckluftverbindungs- und -verteilungsorganen;
- Fig. 2: eine detaillierte Schnittansicht der Ausbildung einer gemeinsamen Hochdruck- und Mitteldruckleitung und deren drehbaren Anschlusses an einen Luftverteilerblock bzw. einen Druckminderer; und
- Fig. 3: eine weitere Ausführungsform eines Kupplungselements zur drehbaren Einbindung der kombinierten Hoch-/Mitteldruckleitung in den Verteilerblock bzw. Druckminderer.

Bei der in Fig. 1 dargestellten Trageplatte 1 mit zwei Rückengurten 2 und einem Hüftgurt 3, mit denen die Trageplatte 1 am Geräteträger fixiert wird, sowie mit einem Spanngurt 4 zur Befestigung einer Druckluftflasche (nicht dargestellt) ist am unteren Ende ein Druckminderer 5 befestigt. In dem an die Druckluftflasche angeschlossenen Druckminderer 5 wird ein Teil der unter Hochdruck anliegenden Luft auf einen Mitteldruck entspannt. Von einem Verteilergehäuse 6 des Druckminderers und einer in diesem drehbar angeordneten Kupplung 7 gelangen die Mitteldruckluft bei einem Druck von 10 bar und die Hochdruckluft bei einem Druck von 300 bar über eine einstückige flexible Druckluftverbindungsleitung, das heißt, eine einzige kombinierte 300 bar-Hoch-/10 bar-Mitteldruckleitung 8, die an einem der beiden Rückengurte 2 gehalten ist, zu einem im Sicht- und Handhabungsbereich (Frontbereich) des Geräteträgers angeordneten Verteilerblock 9. In dem Verteilerblock 9 werden die zugeführte Hochdruckluft und Mitteldruckluft verteilt, und zwar auf einen ersten Mitteldruckanschluß 10 für eine mit einem Lungenautomaten 11 verbundene Mitteldruckleitung 12, einen zweiten Mitteldruckanschluß 13 und/oder einen Hochdruckschnellfüllanschluß 14, einen Hochdruckanschluß 15' für ein Manometer 15 (oder eine elektronische Messeinheit) und einen Hoch-/Mitteldruckanschluß 16 für eine Warneinrichtung, das heißt, eine durch den Hochdruck gesteuerte und durch den Mitteldruck betriebene Signalpfeife 17.

Durch die Anordnung nur einer einzigen Druckluftversorgungsleitung in Verbindung mit einem an deren Ende im Frontbereich des Geräteträgers befindlichen Verteilerblock 9, in den alle erforderlichen Hoch- und Mitteldruckanschlüsse integriert sind, wird der Benutzungskomfort für den Geräteträger wesentlich verbessert, zumal die kombinierte einstückige Hoch- und Mitteldruckleitung 8 an ihren Enden jeweils drehbar in das Verteilergehäuse 6 des Druckminderers 5 bzw. den Verteilerblock 9 eingebunden ist. Das heißt, die Druckluftversorgungsleitung kann sich nicht verdrehen. Die Gefahr des Hängenbleibens oder einer anderweitigen Behinderung des Geräteträgers durch eine Vielzahl von Gurten und Verbindungsleitungen wird wesentlich verringert. Die Handhabung und Benutzung des Atemschutzgerätes ist einfach und sicher, da sich das Manometer 15 und die Signalpfeife 17 an einem gemeinsamen Träger (Verteilerblock 9) im unmittelbaren Sicht- und Hörbereich des Geräteträgers befinden.

Wie aus den Figuren 2 und 3 ersichtlich, besteht die kombinierte Hoch-/Mitteldruckleitung 8 aus einem durch einen flexiblen Elastomerschlauch gebildeten 10 bar-Mitteldruckschlauch 18 und einer koaxial in diesem angeordneten 300 bar-Hochdruckleitung 19 aus hochfestem Material, wie zum Beispiel einer Kupferlegierung oder Teflon. Die Hochdruckleitung 19 ist hier ein schraubenförmig gewundenes Röhrchen mit geringem Durchmesser und daher hochelastisch, so daß die kombinierte Hoch-/Mitteldruckleitung 8 als Ganzes ebenfalls flexibel ist.

Ein wesentlicher Vorteil ist, daß die hier als Koaxialleitung ausgebildete einzige Hoch-/Mitteldruckleitung axial drehbar in dem Verteilergehäuse 6 und dem Verteilerblock 9 angeordnet werden kann. In dem Verteilergehäuse 6 / Verteilerblock 9 sind zu diesem Zweck jeweils ein erster Lagerzylinder 20 mit einem radial anschließenden Mitteldruckkanal 21 und ein von dem Boden des ersten Lagerzylinders 20 ausgehender zweiter Lagerzylinder 22 mit einem axial in diesen mündenden Hochdruckkanal 23 ausgebildet. In dem ersten Lagerzylinder 20 ist eine Mitteldruck-Schlauchanschlußtülle 24 drehbar gelagert, durch einen Sicherungssplint axial arretiert und jeweils mit einem Dichtungsring 26 nach außen und zum Hochdruckkanal 23 hin abgedichtet. In Höhe des Mitteldruckkanals 21 befinden sich in der Mitteldruck-Schlauchanschlußtülle 24 eine an deren Umfang umlaufende Ringnut 27 sowie eine radiale Durchgangsbohrung 28. Somit kann über den Mitteldruckkanal 21 zugeführte Druckluft über die Ringnut 27 und die Durchgangsbohrung 28 in die Mitteldruck-Schlauchanschlußtülle 24 und in den Mitteldruckschlauch 18 der Hoch-/Mitteldruckleitung 8 gelangen.

Der Mitteldruckschlauch 18 (Elastomerschlauch) ist mittels einer Preßhülse 29 auf dem aus dem Verteilergehäuse 6 bzw. Verteilerblock 9 herausragenden Teil der Mitteldruck-Schlauchanschlußtülle 24 befestigt. Der Hochdruckanschluß an die innerhalb des Mitteldruckschlauches 18 angeordnete schraubenförmige Hochdruckleitung 19 erfolgt über eine in dem zweiten Lagerzylinder 22 und der Mitteldruck-Schlauchanschlußtülle 24 jeweils über einen Dichtungsring 30,31 abgedichtete, drehbar gelagerte Hochdruckanschlußtülle 32. Damit steht für den Transport der Hochdruckluft und der Mitteldruckluft zwischen dem Verteilergehäuse 6 des Druckminderers 5 und dem Verteilerblock 9 an der Frontseite des Geräteträgers eine flexible und axial drehbewegliche Druckluftverbindungsleitung (kombinierte Hoch-/Mitteldruckleitung 8) zur Verfügung, die sich auch nicht verwinden kann und dadurch den Benutzungskomfort des Preßluftatemgerätes weiter verbessert. Ein weiterer Vorteil der kombinierten Hoch-/Mitteldruckleitung 8 besteht schließlich darin, daß die innen liegende Hochdruckleitung 19 durch den diese umhüllenden Mitteldruckschlauch 18 geschützt ist. Bei einem Bruch der Hochdruckleitung 19 strömt die austretende Luft nicht sofort ins Freie, sondern in den mit dem Lungenautomaten 11 verbundenen Mitteldruckschlauch 18. Die Luft kann dadurch noch durch den Geräteträger veratmet werden und strömt erst bei größeren Leckagen, abgesichert durch ein Überdruckventil, ins Freie.

Eine Ausführungsvariante für die axial drehbare Einbindung der kombinierten koaxialen Hoch-/Mitteldruckleitung 8 in das Verteilergehäuse 6 bzw. den Verteilerblock 9 ist in Fig. 3 wiedergegeben. In diesem Fall weist die Mitteldruck- Schlauchanschlußtülle 24' im gesamten oberen Abschnitt im Bereich des Mitteldruckkanals 21 einen verringerten Durchmesser auf und die Hochdruckanschlußtülle 32' ist fest in die Mitteldruck-Schlauchanschlußtülle 24' eingebunden, so daß im Bereich des ersten und zweiten Lagerzylinders 20 und 22 jeweils nur ein Dichtring 28' und 30' benötigt wird.

### Bezugszeichenliste

- 1: Trageplatte
- 2: Rückengurt
- 3: Hüftgurt
- 4: Spanngurt
- 5: Druckminderer
- 6: Verteilergehäuse
- 7: Drehanschlusskupplung
- 8: Kombinierte, einstückige Hoch-/Mitteldruckleitung (Koaxialleitung)
- 9: Verteilerblock
- 10: Erster Mitteldruckanschluss
- 11: Lungenautomat
- 12: Mitteldruckleitung
- 13: Zweiter Mitteldruckanschluss
- 14: Hocdruckschnellfüllanschluss
- 15: Manometer
- 15': Hochdruckanschluss
- 16: komb. Hoch-/Mitteldruckanschluss
- 17: Signalpfeife
- 20: Erster Lagerzylinder
- 21: Mitteldruckkanal
- 22: Zweiter Lagerzylinder
- 23: Hochdruckkanal
- 24, 24': Mitteldruck-Schlauchanschlusstülle
- 25: Sicherungssplint
- 26: Dichtungsring
- 27: Ringnut
- 27': verringerter Durchmesserbereich
- 28, 28': Durchgangsbohrung
- 29: Presshülse
- 30, 30': Dichtungsring
- 31: Dichtungsring
- 32, 32': Hochdruckanschlusstülle
- 33, 33': zentrische Bohrung

## Patentansprüche

1. Druckluftversorgungssystem für ein Preßluftatemgerät mit einem an eine Preßluftflasche angeschlossenen Druckminderer (5) und an dessen Hoch- und Mitteldruckausgänge angeschlossene Druckleitungen (8) zu einem Lungenautomat (11) sowie zu Warn- und Anzeigegeräten (15, 17) und weiteren Anschlüssen (13, 14), **dadurch gekennzeichnet, daß** eine einstückige kombinierte Hoch-/Mitteldruckleitung (8), bestehend aus einem atemluftführenden Mitteldruckschlauch (18) mit dem Atemluftbedarf entsprechendem Leitungsquerschnitt und einer koaxial in diesem angeordneten flexiblen Hochdruckleitung (19), vorgesehen ist, die jeweils über eine Dreh-anschlußkupplung (7) axial drehbar an den Druckminderer (5) und im Frontbereich des Geräteträgers an einen Verteilerblock (9) für die zugeführte Hoch- und Mitteldruckluft angeschlossen ist.

2. Druckluftversorgungssystem nach Anspruch 1, **dadurch gekennzeichnet, daß** der Verteilerblock (9) einen ersten Mitteldruckanschluß (10) für den Lungenautomaten (11), einen Hochdruckanschluß (15') für ein Manometer (15), einen kombinierten Hoch-/Mitteldruckanschluß (16) für die Steuerung einer Signalpfeife (17) mit Hochdruck und deren Betrieb mit Mitteldruck, einen Hochdruckschnellfüllanschluß (14) und einen zweiten Mitteldruckanschluß (13) aufweist.

3. Druckluftversorgungssystem nach Anspruch 1 oder 2, **dadurch gekennzeichnet, daß** der flexible Mitteldruckschlauch (18) aus einem Elastomer und die flexible Hochdruckleitung (19) aus einem schraubenförmig gewundenen Röhrchen aus hochfestem Material besteht.

4. Druckluftversorgungssystem nach Anspruch 3, **dadurch gekennzeichnet, daß** die Hochdruckleitung (19) aus einer Kupferlegierung oder druckfestem Kunststoff besteht.

5. Druckluftversorgungssystem nach Anspruch 1, **dadurch gekennzeichnet, daß**
- das Verteilergehäuse (6) des Druckminderers (5) und der Verteilerblock (9) einen ersten Lagerzylinder (20) mit radial einmündendem Mitteldruckkanal (21) und einen axial anschließenden zweiten Lagerzylinder (22) mit axial einmündendem Hochdruckkanal (23) bilden,
- die Drehanschlußkupplung (7) aus einer Mitteldruck-Schlauchanschlußtülle (24, 24') und einer in dieser abdichtend gehaltenen Hochdruckanschlußtülle (32, 32') besteht, und
- die Mitteldruckschlauchanschlußtülle (24, 24') in dem ersten Lagerzylinder (20) und die Hochdruckanschlußtülle (32, 32') in dem zweiten Lagerzylinder (22) abdichtend drehbar gelagert ist, wobei
- die Mitteldruck-Schlauchanschlußtülle (24) in Höhe des Mitteldruckkanals (21) einen verringerten Durchmesserbereich (27) mit einer Durchgangsbohrung (28, 28') zur Zuführung der Mitteldruckluft aufweist und
- die Hochdruckanschlußtülle (32) über eine zentrische Bohrung (33, 33') zur Aufnahme der Hochdruckleitung (19) für die Zuführung von Hochdruckluft verfügt.

6. Druckluftversorgungssystem nach Anspruch 5, **dadurch gekennzeichnet, daß** die Hochdruckanschlußtülle (32) drehbar in der Mitteldruck-Schlauchanschlußhülle (24) gehalten ist, und in dieser sowie in dem zweiten Lagerzylinder (22) jeweils ein Dichtungsring (30, 31) angeordnet ist, und der verringerte Durchmesserbereich als Ringnut (27) mit über und unter dieser angeordneten Dichtungsringen (26) ausgebildet ist.

7. Druckluftversorgungssystem nach Anspruch 5, **dadurch gekennzeichnet, daß** die Hochdruckanschlußtülle (32') fest mit der Mitteldruck-Schlauchanschlußtülle (24') verbunden ist,wobei jeweils ein Dichtungsring (30', 28') im Bereich des zweiten Lagerzylinders (22) sowie unterhalb des verringerten Durchmesserbereichs (27') der Mitteldruck-Schlauchanschlußtülle (24') angeordnet ist.

8. Druckluftversorgungssystem nach einem der Ansprüche 5 bis 7, **dadurch gekennzeichnet, daß** die Hochdruckleitung (19) in einer axialen Bohrung der Hochdruckanschlußtülle (32, 32') befestigt ist.

9. Druckluftversorgungssystem nach einem der Ansprüche 5 bis 8, **dadurch gekennzeichnet, daß** der Mitteldruckschlauch (18) an dem aus dem ersten Lagerzylinder (20) herausragenden Teil der Mitteldruck-Schlauchanschlußtülle (24, 24') mittels einer Preßhülse (29) befestigt ist.

10. Druckluftversorgungssystem nach einem der Ansprüche 5 bis 9, **dadurch gekennzeichnet, daß** die Mitteldruck-Schlauchanschlußtülle (24, 24') mittels eines Sicherungsringes (25) in dem Verteilergehäuse (6) bzw. dem Verteilerblock (9) gehalten ist.

11. Druckluftversorgungssystem nach einem der Ansprüche 1 bis 10, **dadurch gekennzeichnet, dass** der Druck der Hochdruckluft etwa zwischen 200 und 300 bar und der Druck der Mitteldruckluft etwa zwischen 4 und 10 bar liegt.

## Claims

1. A compressed air supply system for a compressed air breathing apparatus with a pressure reducer (5) connected to the compressed air bottle and pressure lines (8) connected to the high-pressure and medium-pressure outputs of said pressure reducer and to a lung machine (11) and other alarm and measuring devices (15, 17) and other devices (13, 14), **characterized in that** it comprises a combined single-piece high/medium-pressure line (8) consisting of a medium-pressure hose (18) containing respiratory air and having a cross section in accordance with the need for respiratory air, and a coaxial flexible high-pressure line (19) located inside said medium-pressure hose that is connected via a rotary coupling (7) to the pressure reducer (5) and a manifold block (9) for the supplied high and medium-pressure air located at the wearer's front so that it can rotate in axial direction.

2. The compressed air supply system according to claim 1, **characterized in that** the manifold block (9) comprises a first medium-pressure connection (10) for the lung machine (11), a high-pressure connection (15') for a pressure gauge (15), a combined high/medium-pressure connection (16) for controlling an alarm whistle (17) at high pressure and for operating it at medium pressure, a high-pressure fast-fill connection (14), and a second medium-pressure connection (13).

3. The compressed air supply system according to claims 1 or 2, **characterized in that** the flexible medium-pressure hose (18) consists of an elastomer and the flexible high-pressure line (19) consists of a spirally wound pipe made of a high-strength material.

4. The compressed air supply system according to claim 3, **characterized in that** the high-pressure line (19) consists of a copper alloy or a compression-resistant synthetic material.

5. The compressed air supply system according to claim 1, **characterized**
- **in that** the manifold body (6) of the pressure reducer (5) and the manifold block (9) form a first bearing cylinder (20) with a radially entering medium-pressure duct (21) and a second bearing cylinder (22) with an axially entering high-pressure duct (23) following the first in axial direction,
- **in that** the rotary coupling (7) consists of a medium-pressure connecting nozzle (24, 24') and a high-pressure connecting nozzle (32, 32') held inside said medium-pressure nozzle and sealed against it, and
- **in that** the medium-pressure connecting nozzle (24, 24') is pivoted in the first bearing cylinder (20) and the high-pressure connecting nozzle (32, 32') is sealed and pivoted in the second bearing cylinder (22), wherein
- the medium-pressure connecting nozzle (24) comprises a reduced diameter section (27) with a through hole (28, 28') for supplying medium-pressure air at the level of the medium-pressure duct (21), and
- the high-pressure connecting nozzle (32) has a central hole (33, 33') to receive the high-pressure line (19) for supplying high-pressure air.

6. The compressed air supply system according to claim 5, **characterized in that** the high-pressure connecting nozzle (32) is pivotably held in the medium-pressure connecting nozzle (24), **in that** one O-ring (30, 31) each is located inside that nozzle and in the second bearing cylinder und (22), and **in that** the reduced diameter section is designed as an annular groove (27) with O-rings (26) on top and underneath.

7. The compressed air supply system according to claim 5, **characterized in that** the high-pressure connecting nozzle (32') is firmly linked with the medium-pressure connecting nozzle (24') and **in that** one O-ring (30', 28') each is placed in the section of the second bearing cylinder (22) as well as below the reduced diameter section (27') of the medium-pressure connecting nozzle (24').

8. The compressed air supply system according to any one of claims 5 through 7, **characterized in that** the high-pressure line (19) is fastened in an axial hole of the high-pressure connecting nozzle (32, 32').

9. The compressed air supply system according to any one of claims 5 through 8, **characterized in that** the medium-pressure hose (18) is attached to the portion of the medium-pressure connecting nozzle (24, 24') that protrudes from the first bearing cylinder (20) using a press sleeve (29).

10. The compressed air supply system according to any one of claims 5 through 9, **characterized in that** the medium-pressure connecting nozzle (24, 24') is held in the manifold body (6) or the manifold block (9), respectively, by a linch pin (25).

11. The compressed air supply system according to any one of claims 5 through 10, **characterized in that** the pressure of the high-pressure air is in the range of about 200 to 300 bars and that the pressure of the medium-pressure air is in the range of about 4 to 10 bars.

## Revendications

1. Système d'alimentation en air comprimé pour un appareil respiratoire à air comprimé, comportant un réducteur de pression (5) branché à une bouteille d'air comprimé et des conduites à pression (8) branchées à ses sorties à haute pression et à pression moyenne vers un système de respiration automatique (11) et vers des appareils d'avertissement et de signalisation (15, 17) et vers d'autres branchements (13, 14), **caractérisé en ce qu'**il est prévu une conduite à haute pression/pression moyenne combinée (8) d'un seul tenant, constituée par un tuyau à pression moyenne (18) qui mène l'air respiratoire avec une section transversale de conduite correspondant au besoin en air de respiration et par une conduite à haute pression (19) flexible agencée coaxialement dans ledit tuyau, laquelle est branchée de manière axialement rotative via un dispositif d'accouplement rotatif (7) au réducteur à pression (5) et, dans la région frontale du support d'appareil, à un bloc de distribution (9) pour l'air comprimé à haute pression et à pression moyenne amené.

2. Système d'alimentation en air comprimé selon la revendication 1, **caractérisé en ce que** le bloc de distribution présente un premier raccordement à pression moyenne (10) pour le système de respiration automatique (11), un raccordement à haute pression (15') pour un manomètre (15), un raccordement combiné à haute pression/pression moyenne (16) pour la commande d'un sifflet d'alarme (17) avec haute pression et pour son fonctionnement avec pression moyenne, un raccordement de remplissage rapide à haute pression (14) et un deuxième raccordement à pression moyenne (13).

3. Système d'alimentation en air comprimé selon l'une ou l'autre des revendications 1 et 2, **caractérisé en ce que** le tuyau à pression moyenne (18) flexible est constitué par un élastomère et la conduite à haute pression (19) flexible est constituée par un petit tube enroulé en spirale en un matériau à haute rigidité.

4. Système d'alimentation en air comprimé selon la revendication 3, **caractérisé en ce que** la conduite à haute pression (19) est constituée par un alliage de cuivre ou par de la matière plastique résistante à la pression.

5. Système d'alimentation en air comprimé selon la revendication 1, **caractérisé en ce que**
- le boîtier de distribution (6) du réducteur de pression (5) et le bloc de distribution (9) forment un premier cylindre de palier (20) avec un canal à pression moyenne (21) qui débouche radialement et un deuxième cylindre de palier (22) qui s'y raccorde axialement avec un canal à haute pression (23) qui débouche axialement,
- le dispositif d'accouplement rotatif (7) est constitué par une douille de raccordement de tuyau à pression moyenne (24, 24') et par une douille de raccordement à haute pression (32, 32') maintenue étanche dans celle-ci, et
- la douille de raccordement de tuyau à pression moyenne (24, 24') est montée rotative et étanche dans le premier cylindre de palier (20), et la douille de raccordement à haute pression (32, 32') est montée rotative et étanche dans le deuxième cylindre de palier (22),
- la douille de raccordement de tuyau à pression moyenne (24) présentant au niveau du canal à pression moyenne (21) une zone de diamètre (27) réduit avec un perçage traversant (28, 28') pour l'amenée de l'air comprimé à pression moyenne, et
- la douille de raccordement à haute pression (32) dispose d'un perçage central (33, 33') pour recevoir la conduite à haute pression (19) pour l'amenée de l'air comprimé à haute pression.

6. Système d'alimentation en air comprimé selon la revendication 5, **caractérisé en ce que** la douille de raccordement à haute pression (32) est maintenue rotative dans la douille de raccordement de tuyau à pression moyenne (24), et dans cette dernière ainsi que dans le deuxième cylindre de palier (22) est agencée une bague d'étanchéité respective (30, 31), et la zone de diamètre réduit est réalisée sous forme de gorge annulaire (27) avec des bagues d'étanchéité (26) agencées au-dessus et au-dessous de celle-ci.

7. Système d'alimentation en air comprimé selon la revendication 5, **caractérisé en ce que** la douille de raccordement à haute pression (32') est reliée de manière solidaire à la douille de raccordement de tuyau à pression moyenne (24'), et une bague d'étanchéité respective (30,', 28') est agencée dans la région du deuxième cylindre de palier (22) ainsi qu'au-dessous de la zone de diamètre (27') réduit de la douille de raccordement de tuyau à pression moyenne (24').

8. Système d'alimentation en air comprimé selon l'une des revendications 5 à 7, **caractérisé en ce que** la conduite à haute pression (19) est fixée dans un perçage axial de la douille de raccordement à haute pression (32, 32').

9. Système d'alimentation en air comprimé selon l'une des revendications 5 à 8, **caractérisé en ce que** le tuyau à pression moyenne (18) est fixé au moyen d'un manchon de pressage (29) sur la partie, de la douille de raccordement de tuyau à pression moyenne (24, 24'), qui fait saillie hors du premier cylindre de palier (20).

10. Système d'alimentation en air comprimé selon l'une des revendications 5 à 9, **caractérisé en ce que** la douille de raccordement de tuyau à pression moyenne (24, 24') est maintenue dans le boîtier de distribution (6) ou dans le bloc de distribution (9) au moyen d'une bague de sécurité (25).

11. Système d'alimentation en air comprimé selon l'une des revendications 1 à 10, **caractérisé en ce que** la pression de l'air comprimé à haute pression est approximativement entre 200 et 300 bar, et la pression de l'air comprimé à pression moyenne est approximativement entre 4 et 10 bar.
